# DEMANDE DE BREVET EUROPEEN

(11) **EP 0 197 297 A1**
(43) Date de publication de la demande: **15.10.1986**
(21) Numéro de dépôt: 86102824.9
(22) Date de dépôt: 04.03.1986
(51) Int. Cl.: A44C 5/24

(54) **Bracelet de montre**

(30) Priorité: 10.04.1985 CH 1528/85
(71) Demandeur: CAMILLE PIQUEREZ S.A., CH-2520 La Neuveville (CH)
(72) Inventeur: Piquerez, Camillo, CH-2520 La Neveville (CH)
(74) Mandataire: Finck, Dieter, Dr.Ing.

(57) **Abrégé**

La bracelet est formé d'une première lanière (1), d'une seconde lanière (2) et d'une boucle de sécurité (3). Les deux lanières sont réalisées en un matériau souple, par exemple en cuir. La seconde lanière porte en son milieu une série de trous de réglage équidistants. La boucle comprend deux parties (6, 7) articulées autour d'un axe commun (8). Une extrémité de chaque lanière est fixée au boîtier d'une montre (4). L'autre extrémité de la première lanière est fixée à une extrémité de la boucle à l'aide d'une barrette (9), alors que l'extrémité libre de la seconde lanière est reliée à l'autre extrémité de la boude au moyen d'une plaque intérieure (10), solidaire de la boucle. La seconde lanière est appliquée sur laplaque intérieure et elle est maintenue en place à l'aide d'une plaque extérieare (12), pourvue de deux tiges (13) peseant à travers les trous de la lanière. Les deux plaques sont rendues solidaires à l'aide de vis fixées dans les tiges à travers deux trous de la plaque intérieure.

## Description

La présente invention concerne un bracelet de montre. Elle concerne plus particulièrement un bracelet pourvu d'une boucle de sécurité.

De tels bracelets sont bien connus. Ils sont formés d'une première et d'une seconde lanière, une extrémité de chaque lanière étant attachée au boîtier de la montre, et d'une boucle de sécurité pliable compren.ant plusieurs éléments articulés, une extrémité de la boucle étant reliée à l'autre extrémité de la première lanière à l'aide de premiers de moyens de liaison, et l'autre extrémité de la boucle à l'autre extrémité de la seconde lanière à l'aide de seconds moyens de fixation.

Dans les réalisations existantes, les deux lanières de ce type de bracelet sont cependant toujours formées de maillons métalliques, par exemple en acier inoxydable. Ces maillons peuvent s'articuler les uns par rapport aux autres afin de permettre aux lanières de se défor- mer dans le sens longitudinal du bracelet, mais non dans le sens transversal.

Or certaines personnes, tout en appréciant le caractère pratique et la sûreté d'une boucle de sécurité, supportent mal un bracelet entièrement métallique qui irrite davantage la peau qu'un bracelet dont les lanières sont faites d'un matériau souple, par exemple en cuir. D'autre part, un bracelet en cuir ou en matière synthétique peut mieux s'harmoniser avec certains styles de montres qu'un bracelet métallique.

Un but de la présente invention est de combler cette lacune en réalisant un bracelet de montre comprenant une boucle de sécurité, qui est particulièrement remarquable en ce que les deux lanières sont realisées en un matériau souple.

Un autre but de l'invention est de fournir des moyens de liaison entre la boucle et une lanière permettant un ajustement simple de la longueur du bracelet.

D'autres caractéristiques et avantages de la présente invention ressortiront de la description qui va suivre, faite en regard du dessin annexé et donnant, à titre d'exemple explicatif mais nullement limitatif, une forme avantageuse de la réalisation d'un bracelet de mon₋ tre. Sur ce dessin, où les mêmes références se rapportent à des éléments analogues :
- la fig. 1 est une vue de profil du bracelet selon l'invention fixé à une montre;
- la fig. 2 représente une forme de réalisation de la boucle de sécurité du bracelet montré sur la figure précédente, cette boucle étant vue de profil en a), de dessus en b) et de dessous en c) ;
- la fig. 3 montre dans une vue en coupe les détails de construction des moyens de liaison réglables permettant de fixer une extrémité de la boucle sur une extrémité d'une lanière du bracelet; et
- la fig. 4 est une vue en plan de la lanière de la figure précédente montrant l'effet décoratif que peuvent présenter les moyens de liaison lorsque le bracelet est vu de l'extérieur.

Une forme de réalisation avantageuse du bracelet selon l'invention est représentée de profil sur la fig. 1. Ce bracelet comprend une première lanière 1, une seconde lanière 2 et une boucle de sécurité 3, montrée en position ouverte. Les deux lanières sont,par exemple, en cuir, alors que la boucle est en métal. Une extrémité de chaque lanière est fixée de manière conventionnelle à la boîte d'une montre 4. L'autre extrémité de la lanière 1 est repliée sur elle-même de façon à former une ouverture transversale 5 alors que l'extrémité libre de la lanière 2 porte en son milieu une série de trous équidistants non représentés sur cette figure. La boucle 3 est formée d'une première partie 6 et d'une seconde partie 7 dont une extrémité est reliée à une extrémité de la partie 6 de manière qu'elles puissent pivoter autour d'un axe d'articulation commun 8. L'autre extrémité de la partie 6 porte une barrette amovible 9 qui permet, une fois introduite dans l'ouverture 5, de rendre solidaire la lanière 1 de la boucle 3. L'autre extrémité de cette boucle est fixée à la lanière 2 à l'aide d'une plaque intérieure 10, montée pivotante autour d'un axe 11 solidaire de l'autre extrémité de la partie 7, et d'une plaque extérieure 12 portant sur une de ses faces deux tiges saillantes 13. La lanière 2 est alors pincée entre ces deux plaques 10 et 12 qui sont maintenues ensemble par des moyens de fixation, chaque tige 13 passant par une trou de la lanière. La fermeture du bracelet s'obtient enfin en rabattant la partie 6 sur la partie 7 de la boucle dans le sens de la flèche.

La boucle de sécurité 3 est représentée sur la fig. 2 en position ouverte avec plus de détails. On y retrouve les éléments déjà cités, référencés 6, 7, 8, 9, 1₀ et 11. Sur la vue de profil a) on voit que les deux parties 6-et 7 de la boucle 3 ont la forme de lames courbes minces qui s'emboîtent l'une dans l'autre lorsque la boucle se trouve en position fermée, obtenue en rabattant dans le sens de la flèche la partie 6 sur la partie 7. Dans cette position la boucle présente une épaisseur constante et sa courbure lui permet de s'adapter à la forme du poignet. La partie 7 présente en outre un ergot de verrouillage 15 et la plaque intérieure 10 est percée de deux trous 16. Les vues de dessus b) et de dessous c) de la boucle montrent que la partie 7 est plus étroite que la partie 6. Cette dernière partie de la boucle présente des évidemments 17 et 18, ayant la même largeur que la partie 7, afin de permettre la fermeture du bracelet. Les évidements 17 et 18 sont séparés par une traverse 19 dont le bord 20 se trouve à la même distance de l'axe de pivotement 8 que l'ergot 15. Cet ergot vient ainsi en appui contre le bord 20 lorsque la boucle est fermée, assurant un verrouillage efficace de la boucle dans cette position.

Un exemple de moyens de liaison réglables permettant de fixer la plaque intérieure 10 de la boucle 3 sur l'extrémité libre de la lanière 2, est représentée dans une vue en coupe sur la fig. 3. La lanière 2 porte en son milieu une série de trous équidistants 25. La distance entre les trous est normalisée et elle est égale à environ 8 mm. Les trous 16 de la plaque 10 et les tiges 13 de la plaque 12 sont séparés par la même distance. La plaque 10 peut ainsi être appliquée sur la face intérieure de la lanière 2 de façon que les deux trous 16 viennent en regard de deux trous 25 de la lanière 2. Comme la lanière 2 est perforée par une série de trous, la plaque 10 peut être placée en plusieurs endroits, à chacun correspondant une longueur différente du bracelet. Les tiges 13 de la plaque 12 ont une hauteur légèrement supérieure à l'épaisseur de la lanière 2 et dans chaque tige est pratiqué un trou axial taraudé 26. La plaque 12 peut ainsi être appliquée sur la face extérieure de la lanière 2 de façon que les tiges 13 traversent les trous 25 et pénètrent légèrement dans les trous 16 de la plaque 10. Dans chaque tige 13 peut être vissée une vis, non représentée, dont la tête, par exemple cylindrique, prend place dans un dégagement 27 pratiqué dans le trou 16 de manière que la tête vienne à fleur de la plaque 10. La lanière 2 se trouve donc pincée entre les plaques 10 et 12, assemblées par les vis, et maintenue latéralement par les tiges 13. A la place des vis, il serait aussi possible d'utiliser des clips venant s'engager à force dans des gorges pratiquées aux extrémités des tiges 13, prévues plus longues à cet effet, de façon que la plaque 10 se trouve entre le clip et la lanière 2.

Les faces extérieures de la lanière 2 et de la plaque 12 sont représentées en plan sur la fig. 4. On distingue sur cette figure les trous 25 de la lanière régulièrement espacés, ainsi que le contour de la plaque 12 qui a, dans cet exemple, une forme elliptique. Cette face de la plaque 12 peut porter un motif décoratif ou des signes d'identification comme, par exemple, une marque ou des initiales.

Les lanières 1 et 2, au lieu d'être en cuir, peuvent avantageusement être réalisées en matière synthétique ou en tissu. De même la boucle 3 peut être une boucle de sécurité, connue en soi, formée de plus de deux parties articulées.

Il est évident que le bracelet qui vient d'être décrit peut subir encore d'autres modifications et se présenter sous d'autres variantes évidentes à l'homme de l'art, sans sortir du cadre de la présente invention.

Il est particulièrement remarquable de noter que les lanières constituant le bracelet selon l'invention peuvent être de celles que l'on trouve couramment sur le marché puisque l'on observe une normalisation de la distance entre les trous sur la lanière qui les porte.

## Revendications

1. Bracelet de montre comprenant une première (1) et une seconde (2) lanière, une extrémité de chaque lanière étant attachée au boitier de la montre, et une boucle de sécurité (3) pliable, formée de plusieurs éléments (6, 7) articulés, une extrémité de la boucle étant reliée à l'autre extrémité de la première lanière (1) à l'aide de premiers moyens de liaison (5, 9), et l'autre extrémité de la boucle à l'autre extrémité de la seconde lanière (2) à l'aide de seconds moyens de liaison (10, 11, 12, 13), caractérisé en ce que les deux lanières (1, 2) sont réalisées en un matériau souple.

2. Bracelet de montre selon la revendication 1, caractérisé en ce que les lanières sont en cuir.

3. Bracelet de montre selon la revendication 1, caractérisé en ce que les lanières sont en matière synthétique.

4. Bracelet de montre selon l'une des revendications précédentes, caractérisé en ce que les premiers moyens de liaison comportent une barrette (9) solidaire de la" _{"} boucle de sécurité (3), cette barrette venant s'engager dans une ouverture transversale (5) obtenue en repliant sur elle-même l'autre extrémité de la première lanière (1).

5. Bracelet de montre selon l'une des revendications précédentes dans lequel l'autre extrémité de la seconde lanière (2) comporte une série de trous (25) de réglage équidistants, caractérisé en ce que les seconds moyens de liaison comprennent une plaque intérieure (10),montée pivotante sur la boucle de sécurité, pourvue d'au moins une ouverture (16), et une plaque extérieure (12) portant sur une de ses faces au moins une tige (13), la plaque intérieure (10) étant appliquée sur la face intérieure de la seconde lanière (2), celle qui vient en contact avec le poignet du porteur de la montre, et la plaque extérieure (12) sur la face extérieure de la même lanière de façon qu'une tige (13) passe par un trou (25) de la seconde lanière (2) et par une ouverture (16) de la plaque intérieure (10), les deux plaques étant maintenues ensemble par des moyens de fixation.

6. Bracelet de montre selon la revendication 5, caractérisé en ce que les moyens de fixation comprennent une vis qui est fixée dans un trou taraudé (26) dans une tige (13) de la plaque extérieure (12), la vis passant à travers une ouverture (16) de la plaque in- têrieure (10).

7. Bracelet de montre selon la revendication 5, caractérisé en ce que les moyens de fixation comprennent un clip qui est introduit à force dans une gorge pratiquée à l'extrémité d'une tige (13) de la plaque extérieure (12), la tige passant à travers une ouverture (16) de la plaque intérieure (10).

8. Bracelet selon l'une des revendications 5, 6 ou 7, caractérisé en ce que l'autre face de la plaque extérieure (12) porte un motif décoratif ou des signes d'identification.
